# EUROPÄISCHE PATENTSCHRIFT

(11) **EP 0 204 185 B1**
(45) Veröffentlichungstag und Bekanntmachung des Hinweises auf die Patenterteilung: **25.04.1990**
(21) Anmeldenummer: 86106512.6
(22) Anmeldetag: 14.05.1986
(51) Int. Cl.: H05B 3/74

(54) **Strahlungs-Heizeinheit**
Radiant-heating unit
Unité de chauffage à radiation

(30) Priorität: 30.05.1985 DE 3519350
(43) Veröffentlichungstag der Anmeldung: 10.12.1986
(73) Patentinhaber: E.G.O. Elektro-Geräte Blanc u. Fischer, D-75032 Oberderdingen (DE)
(72) Erfinder: Kicherer, Robert, D-7519 Oberderdingen (DE); Schreder, Felix, D-7519 Oberderdingen (DE); Dörner, Leonhard, D-7519 Oberderdingen (DE)
(74) Vertreter: Patentanwälte Ruff, Beier, Schöndorf und Mütschele

(56) Entgegenhaltungen:
- EP-A- 0 035 280
- EP-A- 0 105 968
- AT-A- 353 670
- DE-A- 1 796 312
- FR-A- 2 380 681
- US-A- 4 272 388

## Beschreibung

Die Erfindung betrifft eine Strahlungs-Heizeinheit sowie ein Verfahren zur Herstellung einer Strahlungs-Heizeinheit, die insbesondere zur Beheizung einer platte, wie einer Glaskeramik-Kochplatte, vorgesehen ist und einen Isolierträger aufweist, der im wesentlichen aus hochtemperaturbeständigem, mit einem Bindemittel gebundem Werkstoff, wenigstens teilweise auf der Basis von Tonmineralien besteht, wobei an dem Isolierträger mindestens ein Strahlungs-Heizwiderstand vorzugsweise teilweise zur Vorderseite freiliegend befestigt ist.

Bei einer durch die EP-A2-35 280 bekannten Strahlungs-Heizeinheit dieser Art besteht der lsolierträger aus hochtemperaturbeständigem Material, etwa mit organischem Kleber verbundenem Aluminiumsilikat, wobei er in Lagermulden den Heizwiderstand aufnimmt. Dieses Material ist relativ schwierig zu verarbeiten sowie teuer. Durch diese Druckschrift ist auch ein Verfahren zur Herstellung einer Strahlungs-Heizeinheit bekannt, bei welchem ein Isolierträger aus hochtemperaturbeständigem Werkstoff im wesentlichen auf der Basis von Tonmineralien hergestellt und an diesem mindestens ein Strahlungs-Heizwiderstand durch teilweises Einbetten befestigt wird.

Durch die DE-PS 27 29 929 ist des weiteren eine Strahlungs-Heizeinheit bekanntgeworden, bei welcher der Isolierträger aus einem Isoliermaterial gepreßt ist, das faserige Materialien enthält. Diese Bauweise bringt vorteilhafte Ergebnisse, insbesondere bei der Verwendung der Heizeinheit an einer Glaskeramikplatte. Hinsichtlich der Einfachheit der Verarbeitung, der weiteren Verbesserung der Isoliereigenschaften und der Erhöhung des Wirkungsgrades der Heizeinheit besteht jedoch das Bedürfnis, noch günstigere Lösungen zu finden.

Zur Herstellung einer Strahlungs-Heizeinheit ist durch die EP-A1-105 968 auch ein Verfahren bekannt, bei welchem in ein vorgeformtes Rillenprofil des Isolierträgers mit einem entsprechend profilierten Gummistempel Klebstoff aufgetragen wird, wonach der Heizwiderstand in das Rillenprofil eingesetzt wird. Dadurch ergibt sich ein äußerst aufwendiges Verfahren, und außerdem ist ein dauerhafter Halt des Heizwiderstandes nicht gewährleistet, weil der Kleber mit der Zeit brüchig werden kann.

Der Erfindung liegt die Aufgabe zu Grunde, eine Strahlungs-Heizeinheit der beschriebenen Art zu schaffen, die bei einfacher Herstellbarkeit, guter mechanischer Festigkeit, geringem Gewicht und großer Standzeit einen hohen Wirkungsgrad hinsichtlich der abgestrahlten Wärme gewährleistet.

Diese Aufgabe wird bei einer Strahlungs-Heizeinheit der eingangs beschriebenen Art erfindungsgemäß dadurch gelöst, daß der Isolierträger im wesentlichen aus einer gepreßten Körnung aus Blähglimmer, wie Vermiculit, besteht, wobei die Körnung im Preßling durch das Bindemittel, wie ein mineralisches Bindemittel, gebunden ist. Derartiger Blähglimmer werden in der Regel im Bauwesen sowie in der Technik für relativ groß dimensionierte wärmedämmende Isolierungen verwendet. Überraschenderweise hat sich gezeigt, daß dieser Werkstoff in besonders vorteilhafter Weise zur Herstellung eines Isolierträgers der erfindungsgemäßen Art verwendet werden kann, obwohl dieser baulich in der Regel verhältnismäßig klein dimensioniert und fein strukturiert ist und die Heizwiderstände meist Heizwendeln aus dünnem Draht sind und daher Probleme bei der Befestigung des Heizwiderstandes am Isolierträger auftreten können. Durch die relativ blanke und reflektierende Oberfläche des fertig verpreßten Blähglimmers ergibt sich darüberhinaus eine äußerst gute Reflektorwirkung hinsichtlich der vom Heizwiderstand abgegebenen Wärmestrahlung, und gleichzeitig schafft der verpreßte Blähglimmer bis in den Kern des Isolierträgers abwechselnd reflektierende und wärmedämmende partikel, so daß selbst bei verhältnismäßig dünnwandiger Ausbildung des lsolierträgers eine extrem gute Isolation nach Art einer Superisolation erzielt wird. Obwohl auch andere, durch Exfoliation unter Hitzeeinwirkung aufgeblätterte Glimmer zur Herstellung des Isolierträgers verwendet werden können, sind hierfür insbesondere die Silikate der Vermiculit-Reihe, insbesondere der trioktaedrische Vermiculit, als Tonmineral geeignet.

Als Bindemittel sind zahlreiche unterschiedliche Werkstoffe, u.a. beispielsweise Zement oder Kieselsol verwendbar. Zur Herstellung des Isolierträgers jedoch eignet sich als Bindemittel besonders vorteilhaft eine Wasserglas-Lösung, da dieses Bindemittel einerseits eine hohe Festigkeit bei relativ dicht geschlossener Oberfläche und geringem Verpressungsgrad gewährleistet und andererseits im fertiggestellten Isolierträger einen so geringen Gewichtsanteil haben kann, daß der Isolierträger sehr nahe an 100 % reichend aus dem Blähglimmer und ggf. anderen Beimengungen besteht. Um trotzdem eine gute und schnelle Verarbeitung zu fördern, nimmt das Bindemittel in der Vermengung mit dem Blähglimmer im ungepreßten Zustand zwischen etwa 10 und 40 % Gewichtsanteil, vorzugsweise etwa 30 % Gewichtsanteil, ein, so daß es auchh zwischen die feinschuppige Struktur des Blähglimmers eindringt und aneinandergrenzende Partikel der Körnung während des Verpressens verzahnungsartig ineinandergeschoben werden und in diesem Verzahnungsbereich miteinander gebunden werden können.

Versuche haben ferner gezeigt, daß das Bindemittel, insbesondere bei einer Dichte von etwa 37 bis 40° Be zweckmäßigerweise höchstens etwa zwei Drittel Gewichtsanteil Wasser aufweist, wobei vorzugsweise der andere Anteil aus etwa 8 % Natriumoxid und 27 % Siliziumoxid besteht, so daß sich also eine Natronwasserglas-Lösung im Gewichtsverhältnis der Feststoffe von etwa 1: 3,35 ergibt. Diese Lösung ist ausreichend niederviskos, um bei relativ geringer Vermengungsenergie eine gute Durchmischung mit dem Blähglimmer zu gewährleisten. Sehr gute Festigkeits-und Oberflächeneigenschaften des Isolierträgers einerseits und trotzdem hochwirksame Isoliereigenschaften andererseits haben sich ergeben, wenn der Blähglimmer mit dem Bindemittel auf etwa ein Fünftel seines unverpreßten Volumens zu dem Isolierträger verpreßt ist, wobei sehr gute Ergebnisse bei einem Verpressungsgrad von 5,3: 1 erzielt worden sind.

Insbesondere bei Verwendung mindestens einer Heizwendel als Heizwiderstand kommt es bei einer Strahlungs-Heizeinheit wesentlich darauf an, daß der Heizwiderstand einerseits ausreichend sicher am Isolierträger gehalten und andererseits so angeordnet ist, daß die Wärme von ihm möglichst ungehindert abstrahlen kann. Hierbei kann davon ausgegangen werden, daß der Heizwiderstand durch die Wechselbelastung infolge Glühens und Abkühlens in sich Bewegungen ausführt, die eine Lockerung bewirken können. An und für sich kann der Heizwiderstand an dem Isolierträger auch durch gesonderte Befestigungsmittel, beispielsweise im Abstand hintereinander liegende Klammern o.dgl., welche in den Isolierträger eingreifen bzw. diesen durchsetzen, befestigt sein.

Eine für die Betriebssicherheit der Heizeinheit besonders vorteilhafte Ausbildung ergibt sich jedoch, wenn der Heizwiderstand durch unmittelbare Einbettung in die verpreßte Körnung an dem Isolierträger befestigt ist. Uberraschenderweise hat sich gezeigt, da8 diese gepreßte Körnung den Heizwiderstand im Vergleich zu einem faserigen Preßwerkstoff ebenfalls sehr gut und sicher halten kann. Beim Einbetten des Heizwiderstandes, der in der Regel aus Draht mit kreisrundem Querschnitt besteht, verschieben sich nämlich die einzelnen, in sich geschichteten Partikel des Blähglimmers unter zunehmender Anpressung an die Oberfläche des Heizwiderstandes und unter Formangleichung an diese Oberfläche so, daß sie ineinander auch in diesem Bereich in der beschriebenen Weise verzahnen und selbst bei geringer Einbett-Tiefe und verhältnismäßig großen Einbett-Intervallen einen sicheren Halt des Heizwiderstandes ohne zusätzliche Befestigungsmittel gewährleisten. Hierbei spielt eine Rolle, daß das Bindemittel als dünne Haut sich auch mit der Oberfläche des Heizwiderstandes verbindet und insbesondere nach dem Aushärten die an diese Oberfläche angrenzenden Partikel des Blähglimmers nach Art von Formschlußgliedern versteift, welche den Querschnitt des Heizwiderstandes bleibend und formstabil wenigstens teilweise umfassen. Gleichzeitig wirkt das Alkalisilikat als Korrosionsinhibitor, so daß der Heizwiderstand zumindest im eingebetteten Bereich geschützt ist. Das Haftungsvermögen des Bindemittels ist sowohl gegenüber dem Metall des Heizwiderstandes wie auch gegenüber der die Körnung bildenden, anorganischen Siliziumverbindung äußerst gut. Es ist denkbar, die zum Eingriff in den Isolierträger vorgesehenen Befestigungsmittel bzw. Abschnitte des Heizwiderstandes oder im wesentlichen den gesamten Heizwiderstand vor der Montage am Isolierträger durch ein Tauchverfahren, ein Besprühen o.ä. mit dem Bindemittel zu benetzen und möglichst unmittelbar anschließend die Einbettung vorzunehmen, wodurch die beschriebenen Wirkungen noch weiter verbessert werden können.

Um einerseits einen möglichst sicheren Halt des Heizwiderstandes zu gewährleisten und andererseits die für die Wärmeabstrahlung vorgesehene Oberfläche so groß wie möglich zu halten, . ist es vorteilhaft, wenn der Heizwiderstand im Bereich benachbarter Längs-Abschnitte unterschiedlich tief eingebettet ist, wobei insbesondere abwechselnd aufeinanderfolgende Abschnitte jeweils annähernd gleich tief liegen. Es können aber auch, insbesondere abwechselnd, Längs-Abschnitte des Heizwiderstandes vorgesehen sein, die vollständig frei liegen, also weder eingebettet sind, noch den Isolierträger unmittelbar berühren bzw. mit lichtem Abstand von diesem liegen. Es hat sich allerdings überraschend gezeigt, daß selbst dann, wenn der Heizwiderstand mit der Körnung verhältnismäßig dicht zugesetzt ist, wenn also beispielsweise bei Verwendung einer Heizwendel das Wendelinnere über die gesamte Länge des Heizwiderstandes im wesentlichen gefüllt ist, sich ein außerordentlich gutes Glühbild des Heizwiderstandes bei hervorragender Wärmeabstrahlung ergeben kann, insbesondere wenn die Füllung in der Heizwendel nicht sehr stark verpreßt bzw. nahezu unverpreßt körnig locker gehalten ist.

Zur weiteren Vereinfachung des Aufbaues der Heizeinheit ist der Heizwiderstand im Bereich des jeweiligen Längs-Abschnittes mit mindestens einer Windung in die Körnung eingebettet, so daß der Heizwiderstand nicht mit gesonderten Befestigungsgliedern ausgestaltet werden muß, die einteilig mit ihm ausgebildet sind und in Richtung zum Kern des Isolierträgers über ihn vorstehen; solche Befestigungsglieder könnten aus dem ansonsten fluchtenden Windungsverband herausgezogene einzelne Windungen, herausgeformte haarnadelförmige Stützen oder ähnliche, aus Draht durch Biegen herstellbare Konfigurationen sein.

Die beschriebene Einbettung in die Körnung gewährleistet bei den meisten Querschnitten der üblicherweise verwendeten Heizwiderstände einen ausreichend sicheren Halt, wenn mindestens eine Windung des Heizwiderstandes höchstens bis zu ihrem Innenumfang in die Körnung eingebettet ist, wenn also der Bogenwinkel, auf welchem die Windung eingebettet ist, weniger als oder höchstens 90° beträgt und der Innenumfang der Windung praktisch völlig freiliegt. Die kann für alle Windungen des Heizwiderstandes oder nur für einzelne, beispielsweise abschnittsweise aufeinanderfolgende Windungen gelten. Entsprechend kann auch mindestens eine Windung des Heizwiderstandes wenigstens an einem Teil ihres Innenumfanges von der verpreßten Körnung umschlossen sein, wobei dies ebenfalls für alle Windungen des Heizwiderstandes oder nur für abschnittsweise aufeinanderfolgende Windungen möglich ist, was sich insbesondere nach der Querschnittsform und -größe des Heizwiderstandes richtet.

Unabhängig von der beschriebenen Art der Einbettung oder aber zusätzlich hierzu ist es vorteilhaft, wenn mindestens eine Windung des Heizwiderstandes höchstens bis zu ihrer Mitte in die verpreßte Körnung eingreift, wenn sie also höchstens bis zu ihrer zur Vorderseite des Isolierträgers etwa parallelen Axialebene mit der Körnung gefüllt ist. Dadurch liegt dann mindestens eine Hälfte der Windung bzw. aller so eingreifenden Windungen völlig frei, was ein sehr vorteilhaftes Glühbild ergibt. Einzelne oder alle Windungen können aber auch über diese Mitte hinaus in die Körnung eingreifen bzw. mit der Körnung verfüllt sein und dadurch Zonen besonders sicherer Befestigung bilden. Die Körnung dieser Füllung bildet darüber hinaus infolge ihrer metallisch glänzenden Oberflächen zahlreiche kleinste Reflektoren in den unterschiedlichsten Richtungen, wodurch sich eine diffuse Abstrahlung der Wärmestrahlen und ein sehr gleichmäßiges Temperaturbild über die Abstrahlfläche ergibt.

Insbesondere wenn der Heizwiderstand über seine Länge durchgehend gleichförmig, also beispielsweise nicht mit herausgeformten Befestigungsgliedern ausgebildet ist, wird bei einfachem Aufbau eine sehr sichere Befestigung dadurch erzielt, daß Längs-Abschnitte des Heizwiderstandes in Erhebungen des Isolierträgers eingebettet sind, die vorzugsweise über eine ansonsten in einer Ebene liegende Fläche des Isolierträgers vorstehen. Diese Erhebungen sind zweckmäßig quer zu den Längs-Abschnitten des Heizwiderstandes liegende bzw. diese schneidende Stege, die vorzugsweise strahlenförmig um eine Mittelachse des Isolierträgers sowie derjenigen Konfiguration angeordnet sind, in welcher der Heizwiderstand verlegt ist. Der Heizwiderstand kann also in einer einzigen Ebene verlegt sein und wird abschnittsweise derart von den Erhebungen erfaßt, daß er in diesen am tiefsten und dadurch sicher haltend eingebettet ist. Die von den Erhebungen auf den Heizwiderstand ausgeübte Haltekraft wird praktisch nicht verringert, wenn die Erhebungen im Querschnitt zu ihrem Scheitel in der Breite abnehmen, insbesondere etwa halbkreisförmig sind, wobei dadurch einerseits eine hohe mechanische Festigkeit der Erhebungen in sich und andererseits erreicht wird, daß ein größerer Anteil der Oberfläche des Heizwiderstandes freiliegt, als das bei nicht in der Breite abnehmenden Erhebungen der Fall wäre. Im Gegensatz zu einer beispielsweise trapezförmig in der Breite abnehmenden Form ist die abgerundete Abnahme dieser Breite für die Festigkeit der Erhebungen zweckmäßiger.

Trotz sehr guter Isolationseigenschaften kann der Isolierträger an der Oberfläche verhältnismäßig glatt und dicht geschlossen ausgebildet werden, wenn die Körnung wenigstens in den zum Heizwiderstand benachbarten Bereichen an den Oberflächen-Grenzschichten dichter als im Kern verpreßt ist, wodurch auch der Abrieb an der Oberfläche des Isolierträgers verhältnismäßig niedrig gehalten werden kann. Statt dessen oder zusätzlich hierzu kann es vorteilhaft sein, die Außenflächen des Isolierträgers mit einem in Bezug auf Wärmestrahlung möglichst schwarz wirkenden Lack oder einer ähnlichen Oberflächenbehandlung zu versehen. Die mechanisch dichtere und ggf. besser wärmeleitende Oberflächenschicht des Isolierträgers läßt sich auch durch entsprechende Zusammensetzung der Körnung ohne Nachbehandlung herstellen. Besonders vorteilhaft ist es jedoch, nach dem Entnehmen des Preßlings aus der Form die Oberfläche mit einem Material zu behandeln, das die gewünschten Eigenschaften herbeiführt. Es kann beispielsweise ein Kieselsol bzw. ein Siliziumoxid in koloidaler Form gleichmäßig eingesprüht werden. Es könnte auch statt dessen bzw. zusätzlich eine gezielte Behandlung in der Umgebung der Einbettungen des Heizwiderstandes erfolgen, indem beispielsweise Sprühdüsen im Bereich der entsprechenden Befestigungsstellen an dem Preßwerkzeug angeordnet sind. Es ist also möglich, eine erhöhte mechanische Festigkeit und bessere Wärmeableitung in den Befestigungsbereichen zwischen Heizwiderstand und Isolierträger zu erreichen, ohne die Isoliereigenschaften des Isolierträgers im übrigen wesentlich zu beeinflussen. Da die Körnung nach dem Verpressen, beispielsweise durch Wärmebehandlung, wie Glühen, hydrophob wirkt, kann erreicht werden, daß eine Oberflächenbehandlung bzw. -beschichtung nicht tief eindringt und daher auch die thermische Isolierfähigkeit nicht vermindert. Die hydrophoben Eigenschaften können noch durch eine Silikonbehandlung verbessert werden.

Zur weiteren Erhöhung der thermischen Isoliereigenschaften ist die Körnung unter Freilassung von Luftkammern zwischen den einzelnen Körnungspartikeln verpreßt, so daß sich nicht nur Luft zwischen den lamellen- bzw. schuppenartigen Schichten des einzelnen Kornes, sondern auch zwischen benachbarten Körnern befinden, deren Größe dann etwa in der Größenordnung wenigstens eines Teiles der Körnung in verpreßtem Zustand liegt. Die Körnung wird also zweckmäßig gerade so stark verpreßt, wie es zur Erzielung der gewünschten Festigkeitseigenschaften erforderlich ist.

Der Heizwiderstand kann in einfacher Weise mit der Verpressung der Körnung am Isolierträger in einem Arbeitsgang befestigt werden, wobei in diesem Fall bei entsprechender Ausbildung des den Heizwiderstand aufnehmenden Preßwerkzeuges die Windungen bzw. Wendeln des Heizwiderstandes mehr oder weniger in der beschriebenen Weise gefüllt sind. Es hat sich darüber hinaus gezeigt, daß der Isolierträger auch in einem vorangehenden Arbeitsgang in seine Form gepreßt und danach der Heizwiderstand dadurch eingebettet werden kann, daß er in die entsprechende Oberfläche des Isolierträgers, insbesondere vor dessen Trocknung, an den Stellen eingedrückt wird, an welchen er eingebettet werden soll. Hierbei wird die Körnung im Bereich der in den Isolierträger eintretenden Abschnitte des Heizwiderstandes durch diesen weiter und z.T. unter Aufbau einer rückfedernden Spannung so verdichtet, daß die Körnung sich nach ausreichend tiefem Eindringen des zugehörigen Querschnittes des Heizwiderstandes rückfedernd um den jeweils zugehörigen Abschnitt des Heizwiderstandes wenigstens teilweise wieder schließt und dadurch den Heizwiderstand an jedem zugehörigen Abschnitt formschlüssig umgreift. Die Oberfläche des Isolierträgers verbleibt dabei im wesentlichen in der Form vor dem Eindrücken, d.h. daß die jeweilige Windung des Heizwiderstandes nur um das Maß gefüllt ist, um welches der Heizwiderstand in die Oberfläche des Isolierträgers hineingedrückt worden ist.

Es hat sich als vorteilhaft erwiesen, wenn die Körnung des Isolierträgers im unverpreßtem Zustand Partikel aufweist, die in der Größenordnung der lichten Wendelabstände des Heizwiderstandes liegen, da dadurch das Eindringen der Körnung in das Innere der Windungen des Heizwiderstandes wesentlich verringert werden kann bzw. erreicht wird, daß beim Eindringen die in den Windungen entstehende Füllung verhältnismäßig locker und allenfalls schwach gepreßt ist. Statt dessen oder zusätzlich hierzu kann die Körnung des Isolierträgers aus partikeln unterschiedlicher, vorzugsweise mehrfach unterschiedlicher, Korngröße bestehen. Beispielsweise hat sich eine Körnung zwischen 1 und 2 mm als vorteilhaft erwiesen. Die partikel unterschiedlicher Korngröße können miteinander vermischt und dann verpreßt werden. Es ist aber auch in vorteilhafter Weise denkbar, den Isolierträger aus Schichten mit unterschiedlicher Körnung aufzubauen bzw. über die den Heizwiderstand tragende Oberflächen Grenzschicht Zonen unterschiedlicher Körnung derart vorzusehen, daß beispielsweise in den Einbettungsbereichen eine andere Körnung als zwischen diesen Einbettungsbereichen vorgesehen ist. Bei einer bevorzugten Ausführungsform wird die Körnung im Bereich der den Heizwiderstand tragenden Oberflächen-Grenzschicht feiner als in der bzw. den angrenzenden Schichten gewählt, so daß also die Körnung von der Vorderseite des Isolierträgers zu dessen Rückseite gröber wird. Außer dem Vorteil, daß dadurch der Heizwiderstand beim Befestigen durch Eindrükken selbst bei einer relativ geringen Eindringtiefe bereits sicher hält, ergibt sich dadurch ferner der Vorteil, daß die Isoliereigenschaften des Isolierträgers von dessen Vorderseite zu seiner Rückseite kontinuierlich oder abgestuft zunehmen. Außer als im wesentlichen flächige, kartenartige Form kann der Isolierträger auch nach Art einer Topfscheibe am Umfang einen über seine Vorderseite und/oder seine Rückseite vorstehenden Rand aufweisen, der dann zweckmäßig weniger verdichtet und/ oder aus gröberer Körnung aufgebaut ist als der den Heizwiderstand tragende Boden.

Im Bereich des Heizwiderstandes wird der Isolierträger zweckmäßig so dünn wie möglich ausgestaltet, derart, daß er an der Rückseite über den Heizwiderstand nur so weit vorsteht, wie gerade für eine einwandfreie elektrische Isolierung erforderlich ist. Dies kann z.B. dann schon erreicht sein, wenn der kleinste Abstand des Heizwiderstandes von der Rückseite des Isolierträgers höchstens so groß wie sein Durchmesser, insbesondere kleiner ist. Dadurch können auch die zum Anschluß des Heizwiderstandes dienenden elektrischen Leitungen durch den Isolierträger hindurch auf kürzestem Wege an dessen Rückseite und von dort in einen Bereich geführt werden, in welchem sie für die Verbindung mit elektrischen Anschlußorganen gut zugänglich sind.

Um insbesondere bei relativ dünner Ausbildung des den Heizwiderstand tragenden Bereiches des Isolierträgers an dessen Rückseite die thermische Isolierung wesentlich zu erhöhen und den Isolierträger gegen örtliche mechanische Überlastungen zu sichern, ist der Isolierträger mit seiner Rückseite an eine weiche, insbesondere elastisch verformbare Isolierbettung aus wenigstens einer Schicht angelegt. Ist die Heizeinheit zur Beheizung einer platte, beispielsweise einer Glaskeramik-Kochplatte vorgesehen, so wird sie zweckmäßig mit dem Topfrand des Isolierträgers gegen die Unterseite dieser Platte gespannt, wobei dann die elastisch verformbare Isolierbettung auf der von dieser Platte abgekehrten Seite des Isolierträgers ein großflächig und gleichmäßig anliegendes Federglied bildet, welches unter Vorspannung den Isolierträger gegen die Platte anpreßt. Die Isolierbettung besteht zweckmäßig aus einem schüttfähigen Isoliermaterial, das beispielsweise als Basismaterial pyrogene Kieselsäure, wie sie z.B. unter dem Handelsnamen 'Aerosil' von der Firma Degussa vertrieben wird, enthält. Ferner können als Verstärkungsfasern keramische Fasern, z.B. Aluminiumsilikatfasern verwendet werden. Ist der Isolierträger einteilig mit der Isolierbettung ausgebildet, so können diese Komponenten und ggf. ein Trübungsmittel unmittelbar der zu verpressenden Blähglimmer-Körnung beigemengt werden.

Eine besonders leicht zu handhabende, nämlich einfach zu lagernde, zu transportierende sowie zu montierende Heizeinheit ergibt sich, wenn der Isolierträger und ggf. die Isolierbettung in einer dünnwandigen Trägerschale, insbesondere aus Blech, angeordnet und vorzugsweise durch Eingriff in einen an dieser befestigten Anschlußblock für den Heizwiderstand gegenüber der Trägerschale verdrehgesichert ist. In der Regel ist die Heizeinheit in Ansicht auf die Vorderseite kreisrund und mit einem einzigen Heizwiderstand versehen. Es ist aber auch denkbar, der Heizeinheit in Ansicht auf die Vorderseite, jede beliebige andere Form, beispielsweise eine rechteckige bzw. quadratische Grundform zu geben, so daß sie besonders gut für eine Kocheinheit geeignet ist, die nebenund/oder hintereinander mehrere Kochstellen aufweist. Auch können zwei oder mehr unabhängig voneinander an schließbare Heizwiderstände, vorzugsweise in ineinandergreifender Spiralform angeordnet sein, so daß mit der Heizeinheit stark unterschiedliche Leistungen gefahren werden können. In jedem Fall ist es vorteilhaft, wenn die Trägerschale einteilig und daher sehr einfach im Aufbau ist.

Sofern vor dem Einbau der Heizeinheit eine axiale Sicherung des Isolierträgers gegenüber der Trägerschale vorteilhaft ist, braucht diese nicht - wie auch möglich unmittelbar durch Eingriff der Trägerschale in den Isolierträger erfolgen, sondern sie kann dadurch erreicht werden, daß ein Temperaturfühler vorgesehen ist, der fluchtende Öffnungen im Schalenrand der Trägerschale und im Isolierträger durchsetzt. Die Öffnungen im Isolierträger können dabei auf sehr einfache Weise durch Bohren nach dem Verpressen des Isolierträgers hergestellt werden, so daß keine aufwendige Preßform erforderlich ist und statt Nuten als Öffnungen auch über den Umfang geschlossene Bohrungen vorgesehen sein können.

Die Erfindung betrifft über die beschriebenen Verfahrensschritte hinaus des weiteren ein Verfahren zur Herstellung einer Strahlungs-Heizeinheit, bei welchem ein Isolierträger aus hochtemperaturbeständigem Werkstoff im wesentlichen auf der Basis von Tonmineralien hergestellt und an diesem mindestens ein Strahlungs-Heizwiderstand durch teilweises Einbetten befestigt wird. Gemäß der Erfindung ist dieses Verfahren dadurch gekennzeichnet, daß als Preßwerkstoff zunächst ein Blähglimmer, wie Vermiculit, mit einem Bindemittel versetzt und dann in einer schüttfähigen Körnung in die Form des Isolierträgers gepre8t wird, wonach der Heizwiderstand mit Teilzonen des Umfanges seiner Querschnitte in die zugehörige verpreßte Oberfläche des Isolierträgers auf Einbettungstiefe eingedrückt sowie dann der Isolierträger mit dem eingedrückten Heizwiderstand getrocknet bzw. statt dessen oder zusätzlich durch Brennen bzw. Glühen weiter verfestigt wird. Dadurch kann der Isolierträger an der für die Aufnahme des Heizwiderstandes vorgesehenen, seine Vorderseite bildenden Oberfläche zunächst sehr stark verdichtet verpreßt werden, derart, daß die verdichtete Körnung beim Eindringen des Heizwiderstandes nicht dazu neigt, sich wieder auszudehnen und wesentlich über die Eindrücktiefe in den Heizwiderstand einzudringen. Der Heizwiderstand bildet dabei mit seinen in die Körnung eindringenden Teilen einen Preßstempel, der die Körnung im Bereich dieser Teile nochmals und bis in tiefere Schichten des Isolierträgers teilweise elastisch derart verdichtet, daß diejenigen Bereiche der Körnung, an welchen Querschnittsabschnitte des Heizwiderstandes beim Eindringen vorbeilaufen und die dann an der der zugehörigen Oberfläche des Isolierträgers zugekehrten Seite dieser Querschnittsabschnitte liegen, zurückfedern und somit diese Querschnittsabschnitte wenigstens teilweise formschlüssig und eng anliegend mit Vorspannung umgreifen. Die weitere Verdichtung der Körnung beim Eindringen des Heizwiderstandes erfolgt also nicht nur in Eindringrichtung, sondern auch seitlich parallel zur zugehörigen Oberfläche des Isolierträgers. Zusätzlich hierzu oder statt dessen ist es auch denkbar, den Heizwiderstand vor dem Verpressen des Isolierträgers in der zugehörigen Preßform anzuordnen und dann während des Verpressens unter Eindringen von Teilen des Heizwiderstandes in die sich verdichtende Körnung einzubetten, so daß praktisch im selben Arbeitsgang der Isolierträger in seine Form gepreßt und der Heizwiderstand durch teilweise Einbettung mit dem Isolierträger zu einer Baueinheit verbunden wird. Dabei kann auch so vorgegangen werden, daß der Heizwiderstand zunächst in der zuletzt genannten Verfahrensweise auf eine vorbestimmte, gegenüber seiner endgültigen Einbett-Tiefe geringere Tiefe eingebettet und danach in der zuerst beschriebenen Verfahrensweise nach dem Verpressen des Isolierträgers noch ein Stück weit tiefer auf seine endgültige Einbett-Tiefe eingedrückt wird, so daß im Bereich der eingebetteten Teile des Heizwiderstandes eine besonders hohe Verdichtungder Körnung erzielt wird und dadurch bereits eine relativ geringe Einbett-Tiefe zur Halterung des Heizwiderstandes ausreicht. Es ist aber auch möglich, bei Anordnung mehrerer Heizwiderstände mindestens einen Heizwiderstand mit dem Verpressen des Isolierträgers einzubetten und mindestens einen weiteren Heizwiderstand nachträglich durch Eindrücken in derbeschriebenen Weise anzubringen. In allen Fällen kann eine sehr sichere Verbindung des aus blankem bzw. nicht isoliertem Widerstandsdraht bestehenden Heizwiderstandes mit dem Isolierträger erzielt werden.

Insbesondere bei der Verfahrensweise, bei welcher der Heizwiderstand mit dem Verpressen des Isolierträgers eingebettet wird, kann eine Füllung der Windungen des Heizwiderstandes mit der Körnung erzielt werden, wobei so verfahren werden kann, daß diese Füllung nicht oder nicht so stark verpreßt ist, wie die zu dem Heizwiderstand benachbarten Zonen des Isolierträgers. Sofern es zur Erzielungeines bestimmten Glühbildes zweckmäßig ist, diese Füllung teilweise oder ganz zu entfernen, kann dies nach dem Verpressen und insbesondere nach dem Trocknen erfolgen, und zwar auf einfache Weise z.B. dadurch, daß die Körnung dieser Füllung durch vibrierende oder schüttelnde Bewegungen des Isolierträgers zum Herausfallen gebracht oder durch Ausbürsten ausgestreift wird. Dadurch ergibt sich im Bereich des Heizwiderstandes eine nicht dichtgeschlossenene, gegenüber den Bereichen benachbart zum Heizwiderstand wesentlich rauhere Oberfläche des Isolierträgers, die sich vorteilhaft auf das Abstrahlungsverhalten auswirken kann.

Sofern auch im Bereich des Heizwiderstandes eine besonders dichtgeschlossene Oberfläche des Isolierträgers zweckmäßig ist, kann gemäß der Erfindung für die Herstellung der Strahlungs-Heizeinheit eine Vorrichtung vorgesehen werden, die ein mindestens zweiteiliges Preßwerkzeug zur Verpressung der mit dem Bindemittel versetzten Körnung aus Blähglimmer aufweist, wobei einer der Preßstempel des Preßwerkzeuges der Vorderseite des Isolierträgers zugeordnet ist und dieser Preßstempel Preßvorsprünge für den Eingriff zwischen die Windungen des Heizwiderstandes aufweist. Hierbei kann die Anordnung so getroffen werden, daß im wesentlichen zwischen alle Windungen des Heizwiderstandes bzw. zwischen alle diejenigen Windungen, die außerhalb der Erhebungen des Isolierträgers zu liegen kommen, Preßvorsprünge eingreifen oder es können Längs-Abschnitte des Heizwiderstandes vorgesehen sein, zwischen deren Windungen keine Preßvorsprünge eingreifen, während in benachbarte Längs-Abschnitte solche Preßvorsprünge eingreifen, so daß zahlreiche unterschiedliche Glühbilder und Abstrahleffekte zu erreichen sind. Die Preßvorsprünge liegen mit ihren Preßflächen zweckmäßig wenigstens annähernd in der Ebene derjenigen Preßflächen, welche die zum Heizwiderstand benachbarten Oberflächenzonen des Isolierträgers verdichten. Sie können aber auch demgegenüber zurückstehen oder vorstehen, wobei im ersten Fall eine Einbettung des Heizwiderstandes entlang eines in seiner Längsrichtung vorstehenden Steges an der zugehörigen Oberfläche des Isolierträgers und im zweiten Fall eine Einbettung entlang einer vertieften Nut bzw. Rinne in der zugehörigen Oberfläche des Isolierträgers efolgt, wodurch sich jeweils unterschiedliche Reflektionswinkel für die Abstrahlung ergeben.

Diese und weitere Merkmale von bevorzugten Weiterbildungen der Erfindung gehen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein können. Ausführungsbeispiele der Erfindung sind in den Zeichnungen dargestellt und werden im folgenden näher erläutert. In den Zeichnungen zeigen:
Fig. 1 eine erfindungsgemäße Strahlungs-Heizeinheit in Ansicht auf die Vorder- bzw. Oberseite,
Fig. 2 ein Ausschnitt der Fig. 1 in vergrößertem Axialschnitt und bei aus der Trägerschale herausgehobenem Isolierträger,
Fig. 3 ein Ausschnitt des Isolierträgers in vereinfachtem Querschnitt durch den Heizwiderstand,
Fig. 4 ein vereinfachter Schnitt nach der Linie IV-IV in Fig. 3 in weiter vergrößerter Darstellung,
Fig. 5 bis Fig. 8 zwei weitere Ausführungsformen in Darstellungen entsprechend den Fig. 3 und 4

Fig. 9 bis Fig. 11 drei weitere Ausführungsformen von Heizeinheiten in Axialschnitt.

Wie die Fig. 1 und 2 zeigen, weist eine erfindungsgemäße Strahlungs-Heizeinheit 1 einen kartenartig dünnen und im wesentlichen ebenen Isolierträger 2 mit einem an dessen Vorderseite angebrachten Heizwiderstand 5 und einem über diese Vorderseite am Außenumfang vorstehenden Topfrand 6 auf, wobei der Isolierträger 2 in einer auf einem Teil ihrer Höhe mit einer Isolierbettung 8 versehenen Trägerschale 7 aus Blech angeordnet ist. Diese Trägerschale 7 nimmt in einem Ausschnitt an ihrer Umfangswandung einen Anschlußblock 9 aus isolierendem Werkstoff, beispielsweise Keramik-Werkstoff auf, der sowohl über den Innenumfang wie auch über den Außenumfang der Umfangswand vorsteht und in einen Ausschnitt 10 am Außenumfang des Isolierträgers 2 bzw. des Topfrandes 6 eingreift, derart, daß der Isolierträger 2 bezogen auf seine Mittelachse nur eine einzige Lage gegenüber der Trägerschale 7 bzw. dem Anschlußblock 9 einnehmen kann und in dieser Lage in montiertem Zustand verdrehgesichert ist. Der Topfrand 6 des Isolierträgers 2, der am Innen- und Außenumfang kontinuierlich durchgehende, schulterfreie Mantellinien aufweist, steht über die offene Stirnseite der Trägerschale 7 mindestens etwa um die Dicke des dünnen, den Heizwiderstand 5 aufnehmenden Bodens 11 vor, so daß die Heizeinheit 1 mit der über die gesamte Dicke des Topfrandes 6 reichenden ringförmigen ebenen Stirnfläche 12 des Topfrandes 6 gegen die Innen- bzw. Unterseite einer Platte, wie einer Glaskeramik-Kochplatte, gespannt werden kann. Der Topfrand 6, der einteilig mit dem Boden 11 als Preßkörper ausgebildet ist, ist zweckmäßig weniger stark verdichtet als der Boden 11, derart, daß er in seiner Anpreßrichtung gegen die Platte geringe elastische Federungseigenschaften aufweist und dadurch die Anpreßkraft im wesentlichen gleichmäßig über die gesamte Stirnfläche 12 wirkt. Der Vorderseite 3 des Bodens 11 des Isolierträgers 2 gegenüberliegend ist der stabförmige Temperaturfühler 13 eines Temperaturbegrenzers 14, Temperaturreglers o.dgl. vorgesehen, wobei der Temperaturfühler 13 in Öffnungen 15 im Topfrand 6 des Isolierträgers 2 sowie in der Umfangswand der Trägerschale 7 eingreift, so daß der lsolierträger 2 in seiner axialen Lage gegenüber der Trägerschale 7 gesichert ist. Der Temperaturbegrenzer 14 o.dgl. liegt unmittelbar benachbart zum Anschlußblock 9, der nach außen gerichtete Steckerzungen für den elektrischen Anschluß aufweist, derart, daß der Heizwiderstand 5 und der Temperaturbegrenzer 14 o.dgl. nahe beieinanderliegend an elektrische Leitungen angeschlossen werden können.

Der Heizwiderstand 5 ist durch eine im wesentlichen über ihre ganze Länge kontinuierliche Steigung und konstanten Durchmesser aufweisende Drahtwendel gebildet, deren Windungen an den beiden Enden zur Aufnahme von drahtförmigen Anschlußstiften 16 eng aneinanderliegen. Die den Heizwiderstand 5 bildende Schraubenwendel ist in einer dem Außenumfang des Heizfeldes, also dem Innenumfang des Topfrandes 6 mit im wesentlichen konstanten Abständen folgenden, zum Boden 11 parallelen Spirale verlegt, deren Höhe dem Außendurchmesser der Wendel-Windungen 17 entspricht und die auf einem Teil dieser Höhe derart in die Vorderseite des isoiierträger-Bodens 11 eingebettet ist, daß sie auf einem weiteren Teil ihrer Höhe zumindest auf zahlreichen Längs-Abschnitten 18 des Heizwiderstandes 5 an der Vorderseite 3 des Isolierträgers 2 metallisch blank freiliegt. Die Windungen 17 können kreisrund sein oder eine davon abweichende, beispielsweise ovale Form haben.

An der Vorderseite 3 weist der Isolierträger-Boden 11 eine Vielzahl stegförmiger Erhebungen 20, 21 auf, die radial strahlenförmig um die Mittelachse des Isolierträgers 2 angeordnet sind und über die ansonsten ebene zugehörige Oberfläche 22 des Isolierträger-Bodens 11 um ein Maß vorstehen, das etwa gleich der Dicke des Bodens 11 zwischen den Erhebungen 20, 21 ist. Die vom Topfrand 6 bzw. vom Außenumfang des Bodens 11 ausgehenden Erhebungen 20, 21 reichen abwechselnd unterschiedlich weit radial nach innen, derart, daß sie im Bereich ihrer radial inneren Enden im Abstand zueinander liegen. Auf den Längs-Abschnitten 19, auf welchen der Heizwiderstand 5 diese Erhebungen 20, 21 im wesentlichen rechtwinklig durchsetzt, ist der Heizwiderstand 5 entsprechend der Höhe der Erhebungen tiefer eingebettet als im Bereich der zwischen diesen liegenden Abschnitte 18, in deren Bereich der Heizwiderstand 5 auch ohne Einbettung völlig frei und beispielsweise mit lichtem Abstand von der Oberfläche 22 liegen kann. Die an die Anschlußstifte 16 o.dgl. des Heizwiderstandes 5 anzuschließenden, nicht näher dargestellten elektrischen Leitungen sind zweckmäßig unmittelbar benachbart zum jeweils zugehörigen Anschlußstift 16 durch den Isolierträger-Boden 11 an dessen Rückseite 4 und zwischen dieser Rückseite 4 und der an dieser anliegenden Isolierbettung 8 zum Anschlußblock 9 bzw. zum Temperaturbegrenzer 14 o.dgl. geführt, wozu die Isolierbettung 8 zweckmäßig an der dem Isolierträger 2 zugekehrten Seite eine entsprechende Vertiefung aufweist.

Die Isolierbettung 8, die zweckmäßig durch eine in die Trägerschale 2 formgepreßte Schüttung gebildet und gegenüber dem Isolierträger 2 bzw. dessen Topfrand 6 weicher, d.h. insbesondere leichter elastisch verformbar ist, stützt sich am Boden der Trägerschale 7 ab und bildet mit geringem Ringabstand benachbart zu deren Umfangswandung eine schmale ringförmige-Anlagefläche 23 für die Rückseite 4 des Isolierträgers 2; am Außenumfang ist diese Anlagefläche 23 durch eine zurückversetzte Ringfläche begrenzt, so daß sich eine genau definierte Anlage des Isolierträgers 2 an der Isolierbettung 8 ergibt. Auch am Innenumfang ist die Anlagefläche 23 durch eine zurückversetzte Vertiefung in der Isolierbettung 8 begrenzt.

Der Isolierträger 2 wird in einem nicht näher dargestellten zweiteiligen Preßwerkzeug hergestellt, dessen beide Werkzeugteile, nämlich eine Preßmatrize und ein Preßstempel im geschlossenen Zustand eine Form einschließen, die der des fertigen Isolierträgers 2 entspricht. Bei geöffnetem Preßwerkzeug wird dabei in ein Preßwerkzeugteil, insbesondere das die Vorderseite 3 des Isolierträgers 2 formende Preßwerkzeugteil eine vorgewogene Menge aus einem mit Bindemittel versetzten Blähglimmer geschüttet und diese dann durch Schließen des Preßwerkzeuges abfallfrei und ohne daß eine Nachbearbeitung erforderlich wäre, zum Isolierträger 2 verpreßt; in das die Vorderseite des Isolierträgers 2 formende preßwerkzeugteil kann dabei zuvor der Heizwiderstand 5, beispielsweise in eine entsprechende Spiralnut oder in auf einem Spiralkranz angeordnete Preßvorsprünge eingesetzt werden, wonach auf den Heizwiderstand geschüttet wird. Des weiteren kann die Schüttung aufeinanderfolgend in unterschiedlichen Körnungen vorgenommen werden, beispielsweise derart, daß zunächst feinere Körnung in einer etwa gleichmäßig dicken Schicht und dann gröbere Körnung geschüttet wird. Beim Verpressen wird der Isolierkörper im wesentlichen auf seine endgültige Form verdichtet und die über die zugehörige preßfläche des den Heizwiderstand aufnehmenden Preßwerkzeugteiles vorstehenden Abschnitte des Heizwiderstandes werden innerhalb der sich verdichtenden Körnung eingebettet bzw. von dieser so umpreßt, daß sie sicher haltend wenigstens teilweise umschlossen sind. Bei mehrschichtigem Aufbau, der durch das Einschütten zweier oder mehrerer Lagen unterschiedlicher Körnung erreicht wird, kann der Isolierträger 2 in einem einzigen Arbeitsgang fertiggepreßt werden. Es ist jedoch auch möglich, eine lagenweise Verpressung vorzunehmen, wenn beispielsweise unterschiedliche Lagen unterschiedlich stark gepreßt werden sollen, wobei die jeweiligen, im Inneren des fertigen Isolierträgers liegenden Lagen für die bessere Verbindung mit den darauf aufzubauenden Lagen durch entsprechende Formgebung der Preßfläche des Preßwerkzeugteiles oder durch mechanische Bearbeitung nach dem Zwischenpressen aufgerauht werden können. In jedem Fall ermöglicht die erfindungsgemäße Ausbildung die Verwendung völlig faserfreier Materialien zur Herstellung des Isolierkörpers, obwohl auch die Beimengung faseriger, beispielsweise mineralischer Bestandteile denkbar ist. Bei der Herstellung des Isolierträgers 2 entsteht praktisch kein Materialverlust und nach einer eventuellen Glühbehandlung ist der Isolierträger auch hydrophob. Als Bindemittel eignet sich insbesondere ein mineralischer Leim, wobei sich Wasserglas als besonders vorteilhaft erwiesen hat.

In den Fig. 3 bis 8 sind von zahlreichen weiteren Möglichkeiten drei Beispiele für die Verankerung des Heizwiderstandes im Isolierträger dargestellt, wobei jedes dieser Beispiele für die gesamte Verankerung des Heizwiderstandes an einem Isolierträger gelten oder mit einem oder mehreren der weiteren Beispiele insbesondere derart kombiniert sein kann, daß unterschiedliche Verankerungen abwechselnd an unterschiedlichen Längs-Abschnitten des Heizwiderstandes vorgesehen sind. In den Fig. 3 bis 8 sind für einander entsprechende Teile die gleichen Bezugszeichen wie in den jeweils anderen Figuren, jedoch in den Fig. 3 und 4 mit dem Index "a", in den Fig. 5 und 6 mit dem Index "b", in den Fig. 7 und 8 mit dem Index "c", in Fig. 9 mit dem Index "d", in Fig. 10 mit dem Index "e" und in Fig. 11 mit dem Index "f" verwendet.

Bei der Ausführungsform gemäß den Fig. 3 und 4 sind die jeweiligen Windungen 17a des Heizwiderstandes 5a' insbesondere die im Bereich der Abschnitte 18 gemäß Fig. 1 liegenden Windungen 17a auf einer Tiefe in den Boden 11a des Isolierträgers 2a eingebettet, die höchsten so groß wie bzw. im dargestellten Ausführungsbeispiel sogar etwas kleiner als das zugehörige Querschnittsmaß des den Heizwiderstand 5a bildenden Widerstandsdrahtes, also bei Verwendung von Runddraht als dessen Drahtdurchmesser ist. In Fig. 4 sind die einzelnen Partikel der verpreßten Körnung angedeutet, aus welcher der Isolierträger 2a hergestellt ist. Die einzelnen Partikel sind schuppenartig geschichtete partikel und können daher in nicht näher dargestellter Weise in ihren aneinandergrenzenden Bereichen unter gegenseitiger Verzahnung geringfügig ineinander eindringen. Gleichzeitig wird die Körnung jedoch nur so weit verpreßt, daß zwischen den einzelnen Partikeln Hohlräume in Form von Luftkammern 24 eingeschlossen werden, von denen eine in Fig. 4 angedeutet ist, und die sowohl gegenüber den Partikeln der Körnung kleiner als auch etwa gleich groß sein können. Im Bereich des nach Art eines Ringsegmentes in den Isolierträger eingreifenden Teiles 25 der jeweiligen Windung 17a schmiegen sich die einzelnen Partikel der Körnung unter besonders hoher Verdichtung und flächenschlüssiger Verformung an die Oberfläche dieses Teiles 25 an, mit welcher sie außer haftend auch formschlüssig dadurch verbunden werden, daß sie diesen Teil 25 in einer praktisch hinterschnittenen Öffnung aufnehmen und dadurch krallenartig umklammern. Im Falle der Ausführungsform nach den Fig. 3 und 4 bleibt der Innenumfang 26 der Windungen 17a vollständig freiliegend. Es ist aber auch denkbar, den durch diesen Innenumfang 26 begrenzten, außerhalb der verdichteten Oberfläche 22a liegenden Innenraum des Heizwiderstandes 5a während der Herstellung des Isolierträgers 2a mehr oder weniger hoch und/oder dicht mit Partikeln der Körnung zu füllen, wobei diese Partikel dann zweckmäßig wesentlich weniger dicht als die übrigen Bereiche des Isolierträgers bzw. gerade nur so stark verpreßt sind, daß sie nicht von selbst herausfallen.

Bei der Ausführungsform gemäß den Fig. 5 und 6 wird der eingreifende Teil 25b der jeweiligen Windungen 17b über den gesamten Querschnitt des Widerstandsdrahtes vom Material des Isolierträgers 2b umschlossen, derart, daß ein Teil des Innenumfanges 26b abgedeckt ist. Die Oberfläche 22b reicht dabei jedoch im Bereich der Windung 17b nicht bis zur Mitte vonderen Höhe, also nicht bis zu derjenigen Axialebene 28 der Windung 17b, die parallel zur Oberfläche 22b bzw. zum Isolationsträger-Boden 11b liegt. Diese Anordnung kann besonders einfach dann hergestellt werden, wenn der Heizwiderstand 5b gleichzeitig mit der Verpressung des Isolierträgers 2b hergestellt wird. Beim nachträglichen Einbetten durch Eindrücken des Heizwiderstandes 5b in den Isolierträger 2b kann im Bereich des jeweils eingebetteten Teiles 25b eine die Oberfläche 22b durchsetzende, in Fig. 6 strichpunktiert angedeutete schlitzförmige Nut 27 im Isolierträger ausgeformt werden, deren Breite kleiner als der Drahtdurchmesser des Heizwiderstandes 5b ist, jedoch eine Teilzone der Umfangsfläche des eingebetteten Teiles 25b zur Vorderseite des Isolierträgers hin freiliegen läßt.

In den Fig. 7 und 8 ist eine Einbettung der jeweiligen Windung 17c dargestellt, wie sie insbesondere im Bereich der Erhebungen 20c zweckmäßig ist. Die Erhebung 20c ist im Querschnitt annähernd halbkreisförmig begrenzt und hat dabei eine Breite derart, daß sie mindestens zwei aufeinanderfolgende Windungen 17c bzw. deren zugehörige Teile 25c einbettend aufnehmen kann. Die Erhebung 20c reicht dabei über die Mitte der Höhe der jeweiligen Windung 17c hinaus, derart, daß sie diese auch auf dem größten Teil ihres Innenumfanges 26c umschließt. Gemäß der Fig. 7 und 8 steht auch im Bereich der Erhebungen 20c ein Teil des Umfanges der jeweiligen Windungen 17c frei zur Vorderseite des Isolierträgers vor, obgleich auch vorgesehen sein kann, daß die Windungen 17c im Bereich der Erhebungen 20c nahezu am gesamten Außenumfang umschlossen, also über ihre gesamte Höhe bzw. ihren gesamten Außendurchmesser eingebettet sind. Die Anschlußstifte 16 sind gemäß Fig. 2 zweckmäßig ebenfalls in den Isolierträger 2 eingebettet und dadurch in ihrer Lage verankert, wobei sie ebenso wie der übrige Heizwiderstand entweder mit dem Verpressen des Isolierträgers oder durch nachträgliches Eindrücken verankert werden können.

Zur axialen und/oder zur Sicherung in Drehrichtung des Isolierträgers 2 gegenüber der Trägerschale 7 können auch in der Umfangswand der Trägerschale 7 Befestigungsglieder in Form beispielsweise von Biegegliedern 29 vorgesehen sein, welche in den Topfrand 6 des Isolierträgers 2 eingreifen. Im dargestellten Ausführungsbeispiel sind die Biegeglieder 29 durch U-förmige Schlitzausstanzungen gebildet, derart, daß nach oben gerichtete Biegezungen entstehen, die gemäß Fig. 9 nach dem Einsetzen des Isolierträgers 2d zwischen dessen Stirnflächen in dessen Außenumfang eingedrückt werden. Die Biegezungen 29d gemäß Fig. 9 schaffen sich dabei ihre Aufnahmevertiefungen im Isolierträger 2d unter Verdrängung des verdichteten Preßwerkstoffes von selbst, so daß diese Ausnehmungen also nicht zuvor in den Isolierträger 2d eingeformt werden müssen. Zweckmäßig sind mindestens zwei, insbesondere drei gleichmäßig über den Umfang verteilte Biegezungen 29d vorgesehen.

Bei der Ausführungsform gemäß Fig. 9 ist ferner das Zentrum des Bodens 11 d des Isolierträgers 2d durch ein Befestigungsglied 30 formschlüssig unmittelbar gegenüber der Trägerschale 7d bzw. der Isolierbettung 8d gesichert, so daß selbst bei extrem dünner Ausbildung des Bodens 11d keine Gefahr besteht, daß sich dieser bei entsprechend starker Erwärmung nach oben wölbt. Im dargestellten Ausführungsbeispiel ist das Befestigungsglied 30 durch eine in der Mittelachse der Heizeinheit liegende Gewindeschraube gebildet, die in das Innengewinde einer aus dem Boden der Schale 7d nach oben geformten Hülse eingreift und deren Kopf sich unter Zwischenlage einer Unterlegplatte 31 an der Oberfläche 22d des Isolierträgers 2d abstützt. Es ist auch denkbar, auf eine Schraube zu verzichten und das Befestigungsglied einteilig mit der Trägerschale 7d beispielsweise derart auszubilden, daß die aus dem Boden der Trägerschale 7d nach oben geformte Hülse den ßoden 11 des Isolierträgers 2d durchsetzt und sich an dessen Oberfläche 22d mit einem angeformten Hohlnietkopf oder radial nach außen gebogenen Haltelaschen abstützt, die so ausgebildet sein können, daß sie zum zerstörungsfreien Lösen des Isolierträgers 2d in ihre aufrechte Lage gebogen werden können. Um ein Aufwölben des Bodens 11d des Isolierträgers 2d unter Wärmespannungen zu vermeiden, ist es aber auch möglich, den Boden 11 d im zentralen Bereich mit beispielsweise über seine Dicke durchgehenden Dehnungsschlitzen so zu versehen, daß Wärmespannungen ausgeglichen werden; diese Schlitze können radialstrahlförmig, kreisbogenförmig um die Mittelachse des Isolierträgers 2d und/oder tangential zu einem um diese Mittelachse gedachten Kreis liegen.

Gemäß Fig. 10 kann der Boden 11e des Isolierträgers 2e durch entsprechend dickere Ausbildung auch die Isolierbettung ersetzen, wobei es denkbar ist, daß der Boden 11e in der an die Oberfläche 22e angrenzenden Grenzschicht stärker verdichtet ist als im darunterliegenden, die Isolierbettung ersetzenden Bereich. Der Boden 11e des Isolierträgers 2e reicht also bis an die Innenseite des Bodens der Trägerschale 7e. Im Zentrum weist der Boden der Trägerschale 7e eine in deren Mittelachse liegende, noppenförmig ausgeprägte, nach oben ragende Erhebung 30e auf, die in eine entsprechende Vertiefung an der Unterseite des Bodens 11e des Isolierträgers 2e eingreift und der an der Oberseite des Isolierträgers 2e eine entsprechende, über die Oberfläche 22e vorstehende noppenförmige Erhebung entspricht. Dadurch kann einerseits eine ggf. haftende Verbindung zwischen dem Isolierträger 2e und der Trägerschale 7e vergrößert werden und es ist auch denkbar, durch ein solches oder ähnliches Glied 30e Wärmespannungen aufzufangen.

Wie Fig. 11 zeigt, kann die Heizeinheit If nicht nur ohne gesonderte Isolierbettung, sondern sogar ohne Trägerschale bzw. ohne Bodenblech auskommen, wenn durch geeignete Mischung des Preßwerkstoffes sowie entsprechende Wahl der Querschnitte sowie der Verdichtung eine entsprechend hohe Festigkeit des Isolierträgers 2f eingestellt wird. Eine derartige, trägerschalenlose Heizeinheit If eignet sich insbesondere zur Beheizung großräumiger Backöfen, wie sie beispielsweise in Großküchen verwendet werden. In diesem Fall kann die Heizeinheit auch mit von der vertikalen Lage abweichender Mittelachse, beispielsweise mit horizontaler Mittelachse, an einer Seitenwand der Backofenmuffel angeordnet werden. Bei jeder der beschriebenen Ausführungen kann bei einem Gewichtsanteil von etwa 40 % Brähglimmer und etwa 30 % Wasserglas vor dem Verpressen noch eine Mischung aus pyrogener Kieselsäure, Trübungsmittel und Fasermaterial mit einem Gewichtsanteil von etwa 15 % zugesetzt werden, wodurch auch die Wärmedämmung günstig beeinflußt werden kann.

## Patentansprüche

1. Strahlungs-Heizeinheit, insbesondere zur Beheizung einer Platte, wie einer Glaskeramik-Kochplatte, mit einem Isolierträger (2), der im wesentlichen aus hochtemperaturbeständigem, mit einem Bindemittel gebundem Werkstoff auf der Basis von Tonmineralien besteht, wobei an dem Isolierträger (2) mindestens ein Strahlungs-Heizwiderstand befestigt ist, dadurch gekennzeichnet, daß der Isolierträger (2) im wesentlichen aus einer gepreßten Körnung aus Blähglimmer, wie Vermiculit, besteht, wobei die Körnung im Preßling durch das Bindemittel, wie ein mineralisches Bindemittel, gebunden ist.

2. Heizeinheit nach Anspruch 1, dadurch gekennzeichnet, daß die Körnung des Blähglimmers mit einer Durchmischung mit Wasserglas-Lösung oder dgl. gebunden ist und daß insbesondere das Bindemittel in der Vermengung mit dem Blähglimmer im ungepreßten Zustand zwischen etwa 10 und 40 %, vorzugsweise etwa 30 % Gewichtsanteile sowie im verpreßten Isolierträger (2) allenfalls wenige Prozent Gewichtsanteile einnimmt.

3. Heizeinheit nach Anspruch 1 oder 2, dadurch gekennzeichnet, daß das Bindemittel im unvermengten Zustand, insbesondere bei einer Dichte von etwa 37 bis 40° Be, höchstens etwa zwei Drittel Gewichtsanteil Wasser aufweist, wobei vorzugsweise der andere Anteil aus etwa 8 % Natriumoxid und 27 % Siliziumoxid besteht.

4. Heizeinheit nach einem der vorhergehenden Ansprüche, dadurch gekennzeichnet, daß der Blähglimmer mit dem Bindemittel auf etwa ein Fünftel seines unverpreßten Volumens zu dem Isolierträger (2) verpreßt ist.

5. Heizeinheit nach einem der vorhergehenden Ansprüche, dadurch gekennzeichnet, daß die gepreßte und mit dem Bindemittel gebundene Körnung des Isolierträgers (2) den Heizwiderstand (5), wie eine Heizwendel, durch unmittelbare Einbettung befestigt aufnimmt, daß insbesondere die gepreßte Körnung den Heizwiderstand (5) im Bereich benachbarter Längsabschnitte unterschiedlich tief aufnimmt, daß insbesondere die gepreßte Körnung den Heizwiderstand (5) im Bereich des jeweiligen Längs-Abschnittes (18, 19) mit mindestens einer Windung (17) aufnimmt, daß insbesondere die Körnung mindestens eine Windung (17a) des Heizwiderstandes (5a) höchstens bis zu deren Innenumfang (26) aufnimmt, daß insbesondere die gepreßte Körnung mindestens eine Windung (17b) des Heizwiderstandes (5b) wenigstens an einem Teil von deren Innenumfang (26b) umschließt, daß insbesondere die gepreßte Körnung mindestens ein Windung (17b) des Heizwiderstandes (5b) höchstens bis zu deren Mitte aufnimmt und daß insbesondere die gepreßte Körnung mindestens eine Windung (17c) des Heizwiderstandes (5c) über deren Mitte hinaus aufnimmt.

6. Heizeinheit nach einem der vorhergehenden Ansprüche, dadurch gekennzeichnet, daß die gepreßte Körnung in vorzugsweise über eine ansonsten in einer Ebene liegende Fläche (22) des Isolierträgers (2) vorstehenden Erhebungen (20, 21) Längs-Abschnitte (19) des Heizwiderstandes (5) aufnimmt, daß insbesondere die Erhebungen (20, 21) der gepreßten Körnung quer zu den Längs-Abschnitten (19) des Heizwiderstandes (5) liegende Stege sind, die vorzugsweise strahlenförmig um eine Mittelachse des Isolierträgers (2) angeordnet sind, wobei insbesondere Erhebungen (20, 21) im Querschnitt zu ihrem Scheitel in der Breite abnehmen, insbesondere etwa halbkreisförmig sind und daß insbesondere die gepreßte Körnung mindestens eine Windung (17) des Heizwiderstandes (5) wenigstens teilweise mit einer gegenüber den Bereichen außerhalb des Heizwiderstandes (5) geringerer Verpressung verfüllt ist.

7. Heizeinheit nach einem der vorhergehenden Ansprüche, dadurch gekennzeichnet, daß die gepreßt Körnung wenigstens in den zum Heizwiderstand (5) benachbarten Bereichen an den Oberflächen-Grenzschichten dichter als im Kern verpreßt ist, daß insbesondere die gepreßte Körnung unter Freilassung von Luftkammern (24) verpreßt ist, deren Größe vorzugsweise etwa in der Größenordnung wenigstens eines Teiles der Körnung liegt, daß insbesondere die gepreßte Körnung des Isolierträgers (2) Partikel aufweist, die in der Größenordnung der lichten Wendelabstände des Heizwiderstandes (5) liegen und daß insbesondere die gepreßte Körnung des Isolierträgers (2) Partikel aufweist, die gegenüber der Größenordnung der lichten Wendelabstände des Heizwiderstandes (5) kleiner sind.

8. Heizeinheit nach einem der vorhergehenden Ansprüche, dadurch gekennzeichnet, daß die gepreßte Körnung des Isolierträgers (2) aus Partikeln unterschiedlicher, vorzugsweise mehrfach unterschiedlicher, Korngröße besteht, die insbesondere vermischt sind und/oder daß insbesondere die gepreßte Körnung des Isolierträgers (2) mit pyrogener Kieselsäure und/oder Trübungsmittel und/oder Faserverstärkung durchmischt ist und daß diese Beimischungskomponente weniger als ein Drittel der Körnung beträgt.

9. Verfahren zur Herstellung einer Strahlungs-Heizeinheit nach Anspruch 1, bei welchem ein Isolierträger aus hochtemperaturbeständigem Werkstoff im wesentlichen auf der Basis von Tonmineralien hergestellt und an diesem mindestens ein Strahlungs-Heizwiderstand durch teilweises Einbetten befestigt wird, dadurch gekennzeichnet, daß als Preßwerkstoff mit Bindemittel versetzter Blähglimmer, wie Vermiculit, in einer schüttfähigen Körnung in die Form des Isolierträgers (2) gepreßt wird, wobei mindestens ein Heizwiderstand (5) vor dem Pressen in der zugehörigen Preßform angeordnet und dann beim Verpressen unter Eindringen von Teilen des Heizwiderstandes (5) wenigstens auf einen Teil der Einbettungstiefe in die sich verdichtende Körnung eingebettet oder mindestens ein Heizwiderstand (5) nach dem pressen teilweise in die zugehörige verpreßte Seite des Isolierträgers (2) auf Einbettungstiefe eingedrückt wird, und daß danach der Isolierträger (2) mit dem eingebetteten Heizwiderstand (5) getrocknet und ggf. durch Brennen bzw. Glühen weiter verfestigt wird.

10. Verfahren nach Anspruch 9, dadurch gekennzeichnet, daß Bestandteile der Körnung nach dem Verpressen des Isolierträgers (2) und dem Einbetten von Teilen des Heizwiderstandes (5) und nach dem Trocknen aus den Windungen (17) des Heizwiderstandes (5) entfernt, insbesondere ausgebürstet, ausgeschüttelt oder dgl. werden.

## Revendications

1. Unité chauffante par rayonnement, en particuler pour le chauffage d'une plaque, telle qu'une plaque de cuisson en céramique de verre, comportant un support isolant (2), qui est essentiellement en une matière résistante à haute température, relié par un liant à base de minerais argileux, au moims une résistance chauffante à rayonnement étant fixée sur le support isolant (2), caractérisée en ce que le support isolant (2) se compose essentiellement d'un granulat comprimé de mica expansé, comme de la vermiculite, le granulat étant lié dans le comprimé à l'aide du liant, tel qu'un liant minéral.

2. Unité chauffante selon la revendication 1, caractérisée en ce que le granulat de mica expansé est lié par un mélange de solution de verre soluble ou similaire et en ce qu'en particuler le liant correspond dans le mélange avec le mica expansé à l'état non comprimé, à 10 à 40 %, de préférence environ 30 %, de parties en poids, et dans le support isolant comprimé (2), dans tous les cas, à quelques pour cent de parties en poids.

3. Unité chauffante selon la revendication 1 ou 2, caractérisée en ce que le liant à l'état non mélangé, en particulier pour une densité de 37 à 40° Bé, présente une proportion en poids d'environ deux tiers d'eau au maximum, le reste de la teneur étant de préférence d'environ 8 % d'oxyde de sodium et 27 % d'oxyde de silicium.

4. Unité chauffante selon l'une des revendications précédentes, caractérisée en ce que le mica expansé est comprimé avec le liant à environ un cinquième de son volume non comprimé pour former le support isolant (2).

5. Unité chauffante selon l'une des revendications précédentes, caractérisée en ce que le granulat, comprimé et lié à l'aide du liant, du support isolant (2), reçoit la résistance chauffante (5), par exemple un filament chauffant, fixé en étant directement noyé en ce qu'en particulier le granulat comprimé reçoit la résistance chauffante (5) à des profondeurs différentes dans des parties longitudinales voisines, en ce qu'en particulier le granulat comprimé reçoit la résistance chauffante

(5) comportant au moins un enroulement (17) dans la zone de la partie longitudinale correspondante (18, 19), en ce qu'en particulier le granulat reçoit au moins un enroulement (17a) de la résistance chauffante (5a) au maximum jusqu'à sa périphérie intérieure (26), en ce qu'en particuler le granulat comprimé comporte au moins un enroulement (17b) de la résistance chauffante (5b) au minimum sur une partie de sa périphérie intérieure (26b), en ce qu'en particulier le granulat comprimé reçoit au moins un enroulement (17b) de la résistance chauffante (5b) au maximum jusqu'à son centre et en ce qu'en particulier le granulat comprimé reçoit au moins un enroulement (17c) de la résistance chauffante (5c) à partir de son centre.

6. Unité chauffante selon l'une des revendications précédentes, caractérisée en ce que le granulat comprimé reçoit des découpes longitudinales (19) de la résistance chauffante (5) de préférence dans des bossages (20, 21) en saillie au dessus d'une surface (22) du support isolant (2) qui pour le reste est disposé selon un plan, qu'en particulier les bossages (20, 21) du granulat comprimé sont des tiges reposant transversalement aux découpes longitudinales (19) de la résistance chauffante (5), tiges qui de préférence sont disposées en forme de rayon autour d'un axe central du support isolant (2), les bossages (20, 21), diminuant en particulier en section transversale vers leur sommet, étant à peu près semicircu- laires et en ce qu'en particulier le granulat comprimé est tassé au moins pour un enroulement (17) de la résistance chauffante (5) au moins partiellement sous une compression plus faible par rapport aux zones situées en dehors de la résistance chauffante (5).

7. Unité chauffante selon l'une des revendications précédentes, caractérisée en ce que le granulat comprimé est comprimé de façon plus dense au moins dans les zones voisines de la résistance chauffante (5) sur les couches limites superficielles qu'au noyau, en ce qu'au moins le granulat comprimé est comprimé en libérant des poches d'air (24), dont la dimension est de préférence de l'ordre de grandeur d'au moims une partie du granulat, qu'en particulier le granulat comprimé du support isolant (2) présente des particules, qui sont situées avec l'ordre de grandeur du pas des spirales libres de la résistance chauffante (5) et qu'en particulier le granulat comprimé du support isolant (2) présente des particules, qui sont plus petites que l'ordre de grandeur du pas des spirales libres de la résistance chauffante (5).

8. Unité chauffante selon l'une des revendications précédentes, caractérisée en ce que le granulat comprimé du support isolant (2) se compose de particules de granulométrie différentes, de préférence plusieurs fois différentes, qui en particulier sont mélangées et/ou en ce qu'en particulier le granulat comprimé du support isolant (2) est mélangé avec de l'acide silicique pyrogènique et/ou avec des milieux opaques et/ ou des armatures de fibres et en ce que les composants du mélange correspondent à moins d'un tiers du granulat.

9. Procédé de fabrication d'une unité chauffante par rayonnement selon la revendication 1, dans lequel un support isolant en matière résistante à température élevée est produit sensiblement à base de minéraux argileux et en ce qu'au moins une résistance chauffante par rayonnement y est fixée en y étant partiellement noyée, caractérisé en ce que l'on comprime, comme matière à comprimer, du mica expansé, comme de la vermiculite, mélangé avec des liants, avec une granulométrie susceptible d'écoulement dans le moule du support isolant (2), au moins une résistance chauffante (5) étant disposée avant la compression dans le moule de compression correspondant et étant ensuite noyée lors de la compression par introduction des éléments de la résistance chauffante (5) au moins sur une partie de la profondeur où elle est noyée dans le granulat qui se comprime, ou au moins une résistance chauffante (5) étant pressée, après la compression, partiellement dans le côté correspondant comprimé du support isolant (2) sur la profondeur où elle est noyée, et en ce qu'ensuite le support isolant (2) est séché avec la résistance chauffante (5) noyée, et éventuellement est renforcé encore par cuisson ou recuit.

10. Procédé selon la revendication 9, caractérisé en ce que les composants du granulat après la compression du support isolant (2) et l'introduction des éléments noyés de la résistance chauffante (5) et après le séchage, sont enlevés des enroulements (17) de la résistance chauffante (5), en particulier qui sont brossés, secoués, ou traités de façon similaire.

## Claims

1. Radiant heating unit, particularly for heating a plate, such as a glass ceramic hotplate, with an insulating support (2), which substantially comprises high temperature-resistant material bound with a binder and based on clay materials, at least one radiant heating resistor being fixed to the insulating support (2), characterized in that the insulating support (2) substantially comprises a pressed granular material formed from expanded mica, such as vermiculite, the granular material being bound in the blank by the binder, such as a mineral binder.

2. Heating unit according to claim 1, characterized in that the expanded mica granular material is bound by a thorough mixing with a water glass solution or the like and that in particular the binder in the mixture with the expanded mica in the unpressed state represents between approximately 10 and 40%, preferably approximately 30% by weight and a few percentages by weight less in the pressed insulating support (2).

3. Heating unit according to claims 1 or 2, characterized in that in the unmixed state and in particular at a density of approximately 37 to 40° Bé, the binder represents approximately two thirds of the water weight proportion and preferably the other proportion comprises approximately 8% sodium oxide and 27% silicon oxide.

4. Heating unit according to one of the preceding claims, characterized in that the expanded mica is pressed with the binder to approximately one fifth of its unpressed volume to the insulating support (2).

5. Heating unit according to one of the preceding claims, characterized in that the pressed granular material of the insulating support (2) bound to the binder receives in fixed form the heating resistor (5), such as a heating coil, by direct embedding, that in particular the pressed granular material receives in varyingly deep form the heating resistor (5) in the vicinity of adjacent length portions, that in particular the pressed granular material receives the heating resistor (5) in the vicinity of the particular length portion (18, 19) with at least one turn (17), that in particular the granular material receives at least one turn (17a) of the heating resistor (5a) at the most up to the inner circumference (26) thereof, that in particular the pressed granular material encloses at least one turn (17b) of the heating resistor (5b) at least on part of its inner circumference (26b), that in particular the pressed granular material receives at least one turn (17b) of the heating resistor (5b) at the most up to its centre and that in particular the pressed granular material receives at least one turn (17c) of the heating resistor (5c) over and beyond its centre.

6. Heating unit according to one of the preceding claims, characterized in that the pressed granular material receives length portions (19) of the heating resistor (5) in protuberances (20, 21) projecting preferably over a surface (22) of insulating support (2) which is otherwise in one plane, that in particular the protuberances (20, 21) of the pressed granular material are webs at right angles to the length portions (19) of heating resistor (5), which are preferably radially arranged about a centre axis of the insulating support (2) and in particular protuberances (20, 21) decrease in width cross-sectionally towards the top thereof and are in particular approximately semicircular, and that in particular the pressed granular material fills at least one turn (17) of the heating resistor (5) at least partly with reduced pressing compared with the areas outside the heating resistor (5).

7. Heating unit according to one of the preceding claims, characterized in that the pressed granular material at least in the areas adjacent to the heating resistor (5) on the surface boundary layers is pressed more densely than in the core, that in particular the pressed granular material is pressed leaving free air chambers (24), whose size is preferably of the same order of magnitude as at least part of the granular material, that in particular the pressed granular material of the insulating support (2) has particles having the same order of magnitude as the inside coil spacings of the heating resistor (5) and that in particular the pressed granular material of the insulating support (2) has particles which are smaller than the order of magnitude of the inside coil spacings of the heating resistor (5).

8. Heating unit according to one of the preceding claims, characterized in that the pressed granular material of the insulating support (2) comprises particles of different particle sizes and which preferably differ considerably, which are in particular mixed and/or that in particular the pressed granular material of the insulating support (2) is thoroughly mixed with pyrogenic silicic acid and/or opacifying agents and/or fibre reinforcements and that these admixing components represent less than one third of the granular material.

9. Method for producing a radiant heating unit according to claim 1, in which an insulating support is. made from high temperature resistant material substantially based on clay materials and to same is fixed at least one radiant heating resistor by partial embedding, characterized in that the pressing material is binder-mixed expanded mica, such as vermiculite, which is pressed in a pourable granular material in the form of the insulating support (2), at least one heating resistor (5) being arranged prior to pressing in the associated pressing mould and then during pressing and accompanied by the penetration of parts of the heating resistor (5) is embedded over at least part of the embedding depth in the compressing granular material or at least one heating resistor (5) after pressing is pressed to the embedding depth partly into the associated pressed side of the insulating support and that then the insulating support (2) with the embedded heating resistor (5) is dried and optionally further solidified by stoving or baking.

10. Method according to claim 9, characterized in that components of the granular material are removed from the turns (17) of heating resistor (5) following the pressing of the insulating support (2) and the embedding of parts of the heating resistor (5), particularly by brushing out, shaking out or the like.
